# EUROPÄISCHE PATENTSCHRIFT

(11) **EP 0 306 501 B1**
(45) Veröffentlichungstag und Bekanntmachung des Hinweises auf die Patenterteilung: **13.06.1990**
(21) Anmeldenummer: 88900823.1
(22) Anmeldetag: 19.01.1988
(51) Int. Cl.: B22D 41/08

(54) **FEUERFESTE PLATTE FÜR SCHIEBEVERSCHLÜSSE AM AUSGUSS METALLURGISCHER GEFÄSSE**
FIREPROOF PLATE FOR SLIDING CLOSURE OF OUTLET OF METALLURGICAL VESSELS
PLAQUE IGNIFUGE POUR FERMETURE COULISSANTE DU BEC DE CUVES METALLURGIQUES

(30) Priorität: 25.03.1987 DE 3709812
(43) Veröffentlichungstag der Anmeldung: 15.03.1989
(73) Patentinhaber: Stopinc Aktiengesellschaft, CH-6340 Baar (CH)
(72) Erfinder: FRICKER, Robert, CH-6314 Unterägeri (CH)
(74) Vertreter: Brückner, Raimund Dipl.-Ing.
(86) Internationale Anmeldenummer: EP8800032
(87) Internationale Veröffentlichungsnummer: WO8807423

(56) Entgegenhaltungen:
- DE-A- 3 522 135
- DE-U- 8 530 676
- GB-A- 2 151 754

## Beschreibung

Die Erfindung betrifft eine feuerfeste Platte mit länglich runder Ausbildung und einem auf der Umfangsfläche aufgezogenen Schrumpfring zum Einspannen in metallische Rahmen von Schiebeverschlüssen am Ausguß metallurgischer Gefäße.

Bei einer solchen in der DE-PS 33 45 539 beschreibenen Platte, die an beiden Planebenen Gleitflächen hat und bei einer verschlissenen Gleitfläche zur Erhöhung der Standzeit gewendet werden kann, hält der Schrumpfring das feuerfeste Plattenmaterial derart zusammen, daß trotz der durch Wärmespannungen beim ersten Gebrauch auftretenden thermischen Spannungsrisse, noch die zweite Gleitfläche benutzbar ist. Allerdings erwiesen sich die relativ langen geraden Längsflächen am Plattenumfang als Schwachstellen, an denen der Schrumpfring selten satt anliegt, was Rißbildungen begünstigt. Derart zerstörend wirken auch auf die Umfangsfläche ungezielt und punktuell eingeleitete Einspannkräfte der Einspannmittel zum unverrückbaren Festhalten der Platte in ihrem metallischen Rahmen.

Desweiteren ist aus der DE-OS-3 522 135 eine ellipsenähnliche Platte sich bekannt, die uneingespannt mit Spiel im metallischen Rahmen des Verschlusses lagert. Ansonsten hat die Platte am Umfang eine Keilfläche zum mechanischen Aufspannen eines mehrteiligen, entsprechend gegenkeiligen Klemmringes, der thermischen Spannungen im Plattenmaterial entgegenwirken soll. Dabei ist nachteilig, daß der relativ steife Klemmring an der Kontaktfläche zur Platte diefeuerfeste Struktur frühzeitig zerstörende Druckstellen erzeugt.

Aufgabe vorliegender Erfindung ist es, Platten nach eingangs dargelegter Gattung mit einfachen formgebenden Mitteln hinsichtlich Herstellung und Haltbarkeit zu verbessern.

Die gesteIIteAufgabe wird gemäß derErfindung im wesentlichen dadurch gelöst, daß eine ellipsenförmige Umfangsfläche der Platte wenigstens an einer Hauptscheitelseite eine quer zur Hauptachse der Plattenellipse ausgebildete, den Einspanndruck empfangende Einspannfläche aufweist. Diese äußere Formgebung der Platte mit spezieller Einspannfläche an der ansonsten durchgehend gerundeten Umfangsfläche läßt bei gleichmäßigem vollen Anlegen im Bereich der Einspannfläche ein sattes Anschmiegen des Schrumpfringes an den Plattenlängsseiten zu, so daß ein verbesserter Zusammenhalt der Plattenstruktur und damit eine längere Standzeit der Platte gegeben ist. Dieser Effekt wird zusätzlich dadurch gestützt, daß von der speziellen Einspannfläche aufgenommene Einspannkräfte weitgehend gleichmäßig verteilt durch die Plattenstruktur hindurch zu der der Einspannfläche gegenüberliegenden, als Widerlager dienenden Rahmenseite geleitet werden, was wiederum die Plattenstruktur vor zerstörenden Rißbildungen infolge auftretender Belastungsspitzen bewahrt.

Vorteilhaft ist gemäß der Erfindung eine symmetrische Formgebung der Platte vorgesehen, nach der an beiden Hauptscheitelseiten der Platte einander parallel gegenüberstehende Flächen angeordnet sind, von denen eine als Widerlagerfläche gegenüber dem Plattenrahmen dient. Dabei stehen die beiden Flächen senkrecht zur Hauptachse der Plattenellipse. Diese Konstruktion ist einfach und für die Plattenbeaufschlagung besonders günstig.

Ein weiterer Vorschlag der Erfindung besteht darin, daß die großen Radien der Plattenellipse das Zwei- bis Dreifache der vorgesehenen Plattenbreite betragen. Dadurch gelingt es, das Feuerfestvolumen minimal zu halten und damit die Herstellungskosten der Platte zu senken.

Die Erfindung ist nachstehend anhand der Zeichnung an einem Ausführungsbeispiel erläutert.
Figur 1 zeigt eine in einen verstellbaren linearen Schieberrahmen eingespannte feuerfeste Platte gemäß der Erfindung in Draufsicht und
Figur 2 einen Längsschnitt durch die aus dem Rahmen herausgenommene Platte.

In der Zeichnung bedeutet 1 den metallischen Schieberrahmen eines an metallurgischen Gefäßen benutzten Schiebeverschlusses. Im Rahmen figure 1, der über eine bei 2 anschließbare Treibstange in Längsrichtung verstellt werden kann, ist die ellipsenförmige feuerfeste Schieberplatte 3 eingespannt, die eine Durchflußöffnung 4 hat, wobei auch deren zwei vorgesehen sein können, und üblicherweise mit einer identischen ortsfesten Platte zusammenwirkt, um in Funktion des Verschlusses den Gefäßausguß zu kontrollieren. Jede der identischen, als Ellipse mit Hauptachse 5 ausgebildeten Platten 3 ist, gemäß Figur 1, umfangsseitig mit einem gegenüber der Plattendicke schmäleren Schrumpfring 6 versehen und wendbar, indem beide Plattenebenen als Gleitflächen bearbeitet sind. In Besonderheit ist eine spezielle Einspannfläche 7 an einer Hauptscheitelseite der Platte 3 vorgesehen, um die Einspannkraft einer Einspannvorrichtung 8 aufzunehmen, deren Spannbacke 9 in Führungsverbindung mit einem auf einem Gewindebolzen 10 angeordneten Keilstück 11 steht und sich am Rahmen 1 schwenkbar abstützt. Durch entsprechendes Verdrehen des Gewindebolzens 10 am Betätigungsprofil 12 läßt sich die Spannbacke 9 auf die Einspannfläche 7 zu- oder wegbewegen.

Eine weitere, der Einspannfläche 7 ähnliche Fläche 13 ist an der anderen Hauptscheitelseite der Platte 3 vorgesehen. Beide Flächen 7 und 13 liegen mit Bezug auf die Längenausdehnung der Hauptachse 5 parallel zueinander sowie quer, vornehmlich senkrecht, zur Hauptachse 5, obwohl auch geringe Abweichungen von der Senkrechten konstruktiv zweckdienlich sein können. In jedem Fall stützt sich die eingespannte Platte 3 über die Fläche 13 gegenüber dem Rahmen 1 ab, der eine entsprechend ausgebildete Gegenprofilfläche hat oder, alternativ, eine zweite Einspannvorrichtung 8.

Die Platte 3 liegt auf dem Rahmenboden 14 auf und wird über die Umfangsfläche an Rahmenborten 16 lose geführt, so daß bei geöffneter Einspanvorrichtung 8 ein Austausch oder ein Wenden der Platte 3 leicht möglich ist. Außerdem läßt sich die Platte 3 infolge ihrer besonderen Konfiguration betriebssicher und weigehend spannungsfrei im Rahmen 1 einspannen.

## Patentansprüche

1. Feuerfeste Platte (3) mit länglich runder Ausbildung und einem auf der Umfangsfläche aufgezogenen Schrumpfring (6) zum Einspannen in metallische Rahmen (1) von Schiebeverschlüssen am Ausguß metallurgischer Gefäße, dadurch gekennzeichnet, daß eine ellipsenförmige Umfangsfläche (15) wenigstens an einer Hauptscheitelseite eine quer zur Hauptachse (5) der Plattenellipse ausgebildete, den Einspanndruck empfangende Einspannfläche (7) aufweist.

2. Platte nach Anspruch 1, dadurch gekennzeichnet, daß an beiden Hauptscheitelseiten einander parallel gegenüberstehende Flächen (7 und 13) vorgesehen sind, von denen eine als Widerlagerfläche gegenüber dem Plattenrahmen (1) ausgebildet ist.

3. Platte nach Anspruch 2, dadurch gekennzeichnet, daß die Flächen (7 und 13) senkrecht zur Hauptachse (5) angeordnet sind.

4. Platte nach den Ansprüchen 1 bis 3, dadurch gekennzeichnet, daß die großen Radien der Plattenellipse das Zwei- bis Dreifache der vorgesehen Plattenbreite betragen.

## Revendications

1. Plaque réfractaire (3) de forme oblongue arrondie munie d'une frette (6), rapportée sur sa surface périphérique, pour l'encastrement dans des cadres métalliques (1) d'obturateurs coulissants sur la busette de coulée de récipients métallurgiques, caractérisée par le fait qu'une surface périphérique (15) en forme d'ellipse comporte au moins sur une face frontale principale une surface d'encastrement (7) disposée transversalement à l'axe principal (5) de l'ellipse de la plaque et encaissant la pression de serrage.

2. Plaque selon la revendication 1, caractérisée par le fait que sur les deux faces frontales principales sont prévues des surfaces (7 et 13) situées parallèlement l'une en face de l'autre et dont l'une est réalisée sous la forme d'une surface de contrebutée par rapport au cadre (1) de la plaque.

3. Plaque selon la revendication 2, caractérisée par le fait que les surfaces (7 et 13) sont disposées perpendiculairement à l'axe principal (5).

4. Plaque selon les revendications 1 à 3, caractérisée par le fait que les grands rayons de l'ellipse de la plaque représentent de deux à trois fois la largeur prévue de la plaque.

## Claims

1. Refractory plate (3) with an elongate, rounded shape and a shrink-on ring (6) applied to the peripheral surface for clamping in metallic frames (1) of sliding gate valves at the outlet of metallurgical vessels, characterised in that an eliptical peripheral surface (15) at at least one main crown side has a clamping surface (7) which is formed transverse to the major axis (5) of the plate elipse and receives the clamping force.

2. Plate as claimed in claim 1, characterised in that on both main crown sides parallel opposing surfaces (7 and 13) are provided of which one is constructed as an abutment surface opposed to the plate frame (1).

3. Plate as claimed in claim 2, characterised in that the surfaces (7 and 13) are arranged perpendicular to the major axis (5).

4. Plate as claimed in claims 1 to 3, characterised in that the major radii of the plate elipse are two to three times the plate breadth.
